# DEMANDE DE BREVET EUROPEEN

(11) **EP 4 707 949 A1**
(43) Date de publication de la demande: **11.03.2026**
(21) Numéro de dépôt: 24198690.0
(22) Date de dépôt: 05.09.2024
(51) Int. Cl.: G04B 21/08, G04B 23/02

(54) **ORGANE RÉSONANT POUR MÉCANISME DE SONNERIE D'UNE PIÈCE D'HORLOGERIE, MÉCANISME DE SONNERIE COMPORTANT UN TEL ORGANE RÉSONANT, ET PROCÉDÉ DE FABRICATION D'UN TEL ORGANE RÉSONANT**

(71) Demandeur: Omega SA, 2502 Bienne (CH)
(72) Inventeur: KISSLING, Gregory, 2520 La Neuveville (CH); CLEMENCON, Damien, 2534 Orvin (CH); SILVANT, Olivier, 2532 Macolin (CH); MOSIMANN, Kilian, 3052 Zollikofen (CH)
(74) Mandataire: ICB SA

(57) **Abrégé**

Un aspect de l'invention concerne un organe résonant (100) d'un mécanisme de sonnerie (200) comportant un timbre (110a, 110b) solidaire d'un porte-timbre (120), caractérisé en ce que ledit timbre (110a, 110b) comporte une encoche (117) dans laquelle une pierre (1) est logée et maintenue solidaire, ladite pierre (1) comportant une table (3) présentant une surface d'impact adaptée pour être frappée par un marteau (210a, 210b) du mécanisme de sonnerie (200).

## Description

### Domaine technique de l'invention

L'invention concerne un organe résonant comportant au moins un timbre pour un mécanisme de sonnerie d'une pièce d'horlogerie.

L'invention concerne également un mécanisme de sonnerie comportant un tel organe résonant, ainsi qu'un mouvement d'horlogerie comportant un mécanisme de sonnerie.

L'invention concerne également une pièce d'horlogerie comportant un mouvement d'horlogerie muni d'un mécanisme de sonnerie ainsi qu'un procédé de fabrication d'un organe résonant pour mécanisme de sonnerie d'une pièce d'horlogerie.

### Arrière-plan technologique

Dans le domaine de l'horlogerie, un mouvement horloger peut comporter un mécanisme de sonnerie. Pour ce faire, au moins un timbre, qui est un fil métallique généralement de forme circulaire par exemple en acier, peut être prévu.

Généralement, ce fil métallique est disposé autour du mouvement dans la boîte de montre dans un plan parallèle au cadran. Ce timbre est fixé, par exemple par une soudure ou une brasure, à un porte-timbre, qui est lui-même solidaire de la platine ou de la carrure de la boîte de montre. Le timbre peut aussi être réalisé avec le porte-timbre en une pièce sous forme monobloc.

La vibration du timbre est produite par l'impact généralement à proximité du porte-timbre d'au moins un marteau. Cette vibration est composée de plusieurs fréquences propres et de partiels, dont le nombre et l'intensité, en particulier dans le domaine audible entre 1 kHz et 20 kHz, dépendent de la géométrie du timbre et des propriétés physiques du matériau utilisé.

Habituellement pour accorder des timbres, il faut ajuster la longueur de chaque timbre ou également réaliser une creusure à l'encastrement afin de modifier la hauteur du son perçu. Cela a généralement pour effet de décaler les fréquences de tous les modes. Il est possible de caler la fréquence d'un mode sur une fréquence cible, mais les autres partiels seront généralement résultants et non maîtrisés.

D'autres travaux ont été réalisés sur la matière du timbre pour modifier le son généré, influer sur les partiels ou encore améliorer l'amplitude sonore et donc la perception sonore à l'extérieur de la pièce d'horlogerie.

Les efforts de ces récentes années ont été entrepris pour permettre la production de timbres générant un son bien déterminé, notamment au niveau de sa hauteur tonale et de sa composition fréquentielle, notamment par le choix du matériau du timbre, soit par le choix de la géométrie du timbre.

On peut citer notamment le document brevet EP 2 107 436 B1 qui propose l'utilisation d'un timbre en or pour augmenter les partiels dans la vibration sonore générée par la frappe du marteau. La réalisation d'un timbre en or apporte une grande richesse du son généré lors de la frappe d'un marteau du mécanisme de sonnerie. En revanche, si plusieurs timbres en or sont prévus dans le mécanisme de sonnerie pour générer des notes différentes, il peut subsister des problèmes de dissonance lors de l'accordage des timbres ou lors de la succession de sons des timbres successivement frappés par un marteau, ce qui constitue un inconvénient.

La demande de brevet CH 707078 A1 décrit l'ajout d'un matériau différent dans une ouverture d'un timbre pour modifier le son généré. Pour ce faire, chaque timbre est configuré pour générer un son bien déterminé avec une hauteur tonale et une composition fréquentielle spécifique. Ainsi, pour régler un écart de fréquence ou paramétrer son comportement vibratoire, le timbre peut comporter au moins une ouverture dans le corps principal qui est remplie d'un matériau autre que celui de base du timbre.

Cependant la réalisation d'ouvertures dans chaque timbre à remplir par un autre matériau complique le réglage de fréquence de vibration, ce qui constitue un inconvénient.

Les solutions de l'art antérieur actuellement connues ont soit une structure complexe à réaliser empêchant une production convenable des timbres, soit ne permettent pas d'obtenir un timbre ayant toutes les caractéristiques souhaitables au niveau de la qualité du son produit.

Par conséquent, il existe un besoin d'amélioration des organes résonants pour mécanisme de sonnerie d'une pièce d'horlogerie.

### Résumé de l'invention

L'invention a donc pour but de pallier au moins un des inconvénients de l'état de la technique décrits précédemment en fournissant un organe résonant pour mécanisme de sonnerie d'une pièce d'horlogerie susceptible de produire des vibrations audibles avec un son plus intense et plus harmonieux, sans dissonance, avec une résonance plus importante dans le temps pour au moins certains modes de fréquence.

A cet effet, l'invention concerne un organe résonant d'un mécanisme de sonnerie comportant un timbre solidaire d'un porte-timbre, caractérisé en ce que ledit timbre comporte une encoche dans laquelle une pierre est logée et maintenue solidaire, ladite pierre comportant une table présentant une surface d'impact adaptée pour être frappée par un marteau du mécanisme de sonnerie.

L'organe résonant muni d'une pierre au niveau du point d'impact selon l'invention permet d'obtenir un son plus intense et plus résonant, ce qui permet d'améliorer la perception et la qualité perçue d'un mécanisme de sonnerie équipé d'un tel organe résonant.

Outre les caractéristiques évoquées dans le paragraphe précédent, l'organe résonant selon l'invention peut présenter une ou plusieurs caractéristiques complémentaires parmi les suivantes, considérées individuellement ou selon toutes les combinaisons techniquement possibles :
- ladite pierre présente une dureté supérieure à 7 Mohs ;
- ladite pierre est une pierre précieuse, semi-précieuse ou synthétique ;
- ladite pierre est un diamant, un rubis ou un saphir ;
- ladite pierre est solidarisée dans l'encoche par un sertis clos, un sertis à grains ou un sertis baguette ;
- ladite pierre est solidarisée dans l'encoche par collage ou chassage ;
- ladite pierre est solidarisée dans l'encoche par chassage par ultrasons ;
- ladite pierre présente une culasse, un rondiste, ladite culasse étant au moins partiellement logée dans l'encoche ;
- la table présente une surface d'impact plane ou une surface d'impact courbe ;
- ledit timbre présente au moins une partie une forme circulaire ; par exemple le timbre présente un diamètre correspondant au diamètre d'un verre de montre, tout en décrivant une portion de cercle d'un angle qui peut être entre 150° et 360° ;
- ledit timbre présente une section transversale de forme circulaire ou rectangulaire ;
- ledit timbre est un premier timbre et en ce que ledit organe résonant comporte un deuxième timbre ;
- ledit deuxième timbre est solidaire dudit porte-timbre.

L'invention concerne également un mécanisme de sonnerie comportant un organe résonant selon l'invention et un marteau comportant un percuteur configuré pour venir frapper la surface d'impact de la table de la pierre.

Préférentiellement, le percuteur est réalisé dans un acier au carbone ou en carbure de tungstène.

L'invention concerne également un mécanisme d'horlogerie comportant un mécanisme de sonnerie selon l'invention.

L'invention concerne également une pièce d'horlogerie, par exemple une montre bracelet, comportant un mouvement d'horlogerie selon l'invention.

L'invention concerne également un procédé de fabrication d'un organe résonant selon l'invention. Le procédé de fabrication comportant :
- une étape de fourniture d'un organe résonant comportant un timbre solidaire d'un porte-timbre ;
- une étape d'usinage d'une encoche dans la matière du timbre ;
- une étape de positionnement d'une pierre dans ladite encoche ;
- une étape de solidarisation de ladite pierre dans l'encoche du timbre.

Préférentiellement, lors de l'étape d'usinage, l'encoche est usinée par fraisage.

Préférentiellement, l'étape de solidarisation de ladite pierre est réalisée par sertissage de la pierre dans l'encoche, par exemple par un sertis clos ou un sertis à grains.

### Brève description des figures

Les buts, avantages et caractéristiques de la présente invention apparaîtront à la lecture de la description détaillée ci-dessous faisant référence aux figures suivantes :
- la figure 1 est une représentation schématique, en vue de dessus, d'un exemple de réalisation d'un organe résonant selon l'invention pour mécanisme de sonnerie d'un mouvement d'horlogerie ;
- la figure 2 représente une vue en perspective de l'organe résonant selon l'invention illustré à la figure 1 ;
- la figure 3 est une vue de détail d'une portion de l'organe résonant illustré à la figure 1 montrant plus précisément l'incrustation d'une pierre dans la matière de l'organe résonant ;
- la figure 4 est une vue en coupe transversale selon l'axe A-A illustré à la figure 3 représentant la section de l'organe résonant au niveau de l'incrustation de la pierre ;
- la figure 5 est une représentation partielle et schématique, en vue de dessus, d'un exemple de réalisation d'un mécanisme de sonnerie selon l'invention comportant l'organe résonant illustré aux figures 1 à 3 ;
- la figure 6 représente une vue en perspective du mécanisme de sonnerie selon l'invention illustré à la figure 5 ;
- la figure 7 est une vue de détail de la figure 6, illustrant plus particulièrement la zone d'impact de l'organe résonant frappée par un marteau du mécanisme de sonnerie ;
- la figure 8 est une représentation schématique d'une pièce d'horlogerie intégrant un mouvement d'horlogerie comportant un mécanisme de sonnerie selon l'invention ;
- la figure 9 est un schéma synoptique illustrant les principales étapes d'un procédé de fabrication d'un organe résonant selon l'invention ;
- la figure 10 représente un spectrogramme d'un son généré par la percussion d'un timbre de l'état de l'art sans pierre au niveau de la zone d'impact ;
- la figure 11 représente à titre de comparaison un spectrogramme d'un son généré par la percussion d'un timbre selon l'invention comportant une pierre au niveau de la zone d'impact.

Dans toutes les figures, les éléments communs portent les mêmes numéros de référence sauf précision contraire.

### Description détaillée de l'invention

La figure 1 est une représentation schématique, en vue de dessus, d'un exemple de réalisation d'un organe résonant 100 selon l'invention pour mécanisme de sonnerie 200 d'un mouvement d'horlogerie 300.

La figure 2 représente une vue en perspective de l'organe résonant 100 selon l'invention illustré à la figure 1.

La figure 3 représente plus particulièrement une vue de détail de l'organe résonant 100 au niveau d'une pierre 1 incrustée dans la matière de l'organe résonant 100, située au niveau de zone d'impact de l'organe résonant 100 frappée par un marteau d'un mécanisme de sonnerie.

La figure 4 est une vue en coupe selon l'axe A-A de l'organe résonant 100 illustré à la figure 3 montrant la section de l'organe résonant 100 au niveau de l'incrustation de la pierre 1.

En référence aux figures 1 à 4, l'organe résonant 100 selon l'invention présente une partie résonante 110 formée par un ou plusieurs timbres 110a, 110b et une partie de fixation 120, appelée porte-timbre, dans le prolongement d'au moins une extrémité des timbres 110a, 110b de l'organe résonant 100.

Généralement, la deuxième extrémité des timbres 110a, 110b est libre pour pouvoir favoriser la vibration des timbres 110a, 110b. Toutefois, les timbres 110a, 110b peuvent être solidaires de la partie de fixation 120 par leurs deux extrémités.

L'organe résonant 100 peut comporter une pluralité de timbres 110a, 110b qui peuvent être reliés à un ou plusieurs porte-timbres 120. Il est également possible que chaque timbre de l'organe résonant 100 présente un porte-timbre 120 dédié.

Dans l'exemple de réalisation représenté sur les figures, l'organe résonant 100 comporte deux timbres 110a, 110b, chacun des timbres 110a, 110b étant relié au niveau d'une extrémité au même porte-timbre 120.

Par exemple, la partie de fixation 120 et la partie résonante 110 de l'organe résonant 100 forment une seule pièce, c'est-à-dire que les deux parties sont monoblocs et sont réalisées avec un même matériau.

Toutefois les parties de fixation 120 et résonante 110 de l'organe résonant 100 peuvent également être réalisées séparément puis solidarisées par un procédé de solidarisation connu de l'homme du métier, par exemple par brasage ou soudage. Ainsi, il est possible de combiner des timbres avec différents matériaux à un même porte-timbre. Cette approche est intéressante notamment lorsque l'organe résonant 100 comporte plusieurs timbres pour générer une mélodie avec des sonorités différentes. Ainsi, la nature de la matière du timbre permet de modifier la sonorité du timbre.

Chaque timbre 110a, 110b se présente sous la forme d'un fil ou d'une lame d'une longueur, largeur et épaisseur prédéterminées en fonction de la sonorité recherchée. Les dimensions de chaque timbre 110a, 110b sont déterminées en fonction des contraintes et de la sonorité désirée.

Chaque timbre 110a, 110b est configuré et conformé pour générer un son harmonieux sans dissonance. Préférentiellement, chaque timbre 110a, 110b est configuré pour générer un son différent des autres timbres 110b, 110a constituant de l'organe résonant 110.

Les deux timbres 110a, 110b présentent, dans un plan parallèle au plan référencé P1 sur la figure 1 qui représente un plan de référence du mouvement d'horlogerie 300, une forme générale curviligne, par exemple circulaire ; toutefois d'autres formes sont également possibles sans sortir du contexte de l'invention. Les deux timbres 110a, 110b peuvent être dans des plans différents.

Préférentiellement, le diamètre du cercle formé par les timbres 110a, 110b correspond sensiblement au diamètre du verre de la pièce d'horlogerie 10. Les timbres 110a, 110b forment un arc de cercle s'étendant sur un secteur circulaire compris entre 150° et 360°, de préférence entre 185° et 220°. Chaque timbre est prévu pour entourer au moins une partie du mouvement d'horlogerie 300.

Comme représenté sur les figures, chaque timbre 110a, 110b peut s'étendre le long d'un ou plusieurs cercles définis dans un même plan, parallèle au plan P1, et qui présentent des diamètres différents.

Comme représenté à la figure 1, chaque timbre 110a, 110b comporte une première portion 111a, 111b proximale du porte-timbre 120 qui s'étend le long d'un premier cercle C₁ de diamètre d₁ et une deuxième portion 112a, 112b distale du porte-timbre 120 qui s'étend le long d'un deuxième cercle C₂ de diamètre d₂ ou d'un troisième cercle C₃ de diamètre d₃, le diamètre d₁ du cercle C₁ étant inférieur au diamètre d₂, d₃ du deuxième et troisième cercles C₂, C₃. Préférentiellement, les cercles C₁, C₂, C₃ sont concentriques.

Les timbres 110a, 110b peuvent présenter une section transversale de forme curviligne, par exemple circulaire, ou encore une section transversale de forme polygonale, par exemple de forme parallélépipédique, préférentiellement rectangulaire.

Les timbres 110a, 110b peuvent également présenter une section avec des secteurs de différentes formes et/ou de différentes dimensions.

Dans l'exemple de réalisation représenté, les timbres 110a, 110b se présentent sous la forme d'une lame de section transversale rectangulaire. A cet effet, le timbre 110a, 110b comporte une face verticale radialement interne 115, par rapport au centre du timbre 110a, 110b, et une face verticale radialement externe 116, les deux faces verticales étant orientées perpendiculairement par rapport au plan P1.

Le porte-timbre 120 est représenté sous la forme d'une plaquette, mais d'autres formes de porte-timbre peuvent être envisagées. L'épaisseur du porte-timbre 120 est préférentiellement voisine de l'épaisseur des timbres 110a, 110b.

Le porte-timbre 120 comporte des ouvertures 121 pour la fixation, par exemple au moyen de vis, de l'organe résonant 100 sur une platine (non représentée) supportant le mouvement d'horlogerie 300. Selon une variante de réalisation, le porte timbre 120 peut également être fixé sur un rebord ou une paroi de la carrure d'une boîte 11 de pièce d'horlogerie 10, telle qu'une montre.

L'organe résonant 100 fait partie d'un mécanisme de sonnerie 200 qui comporte, de préférence, au moins un marteau 210a, 210b par timbre 110a, 110b configuré et conformé pour venir frapper le timbre 110a, 110b à des instants prédéterminés sur une zone précise du timbre 110a, 110b.

Les marteaux 210a, 210b du mécanisme de sonnerie 200 sont représentés plus particulièrement aux figures 5, 6 et 7.

La figure 5 est une représentation partielle et schématique, en vue de dessus, d'un exemple de réalisation d'un mécanisme de sonnerie 200 selon l'invention comportant l'organe résonant 100 décrit précédemment.

La figure 6 représente une vue en perspective du mécanisme de sonnerie 200 selon l'invention illustré à la figure 5.

La figure 7 est une vue de détail de la figure 6, illustrant plus particulièrement la portion de l'organe résonant 100 frappée par un marteau 210a du mécanisme de sonnerie 200.

Avec les timbres 110a, 110b de l'organe résonant 100, le mécanisme de sonnerie 200 comporte deux marteaux 210a, 210b.

Chaque marteau 210a, 210b comporte un percuteur 211 conformé pour frapper le timbre 110a, 110b et générer un son et une mise en vibration du timbre 110a, 110b par impact. Cette vibration est composée de plusieurs fréquences propres ou partielles, dont le nombre et l'intensité, en particulier dans le domaine audible entre 1 kHz et 20 kHz, dépendent de la géométrie du timbre et des propriétés physiques du matériau utilisé.

Préférentiellement le percuteur 211 est réalisé dans un acier durci et présente une dureté supérieure à 600 HV, préférentiellement supérieure à 1600 HV.

Par exemple, le percuteur 211 est réalisé dans un acier au carbone ou en carbure de tungstène.

Les marteaux 210a, 210b sont montés rotatifs sur la platine et sont configurés pour venir frapper chaque timbre 110a, 110b correspondant selon des instants prédéterminés pour générer un son et une mélodie.

Les marteaux 210a, 210b sont mis en mouvement de manière classique par le mouvement d'horlogerie 300 au moyen d'une source d'énergie dédiée ou commune au rouage horaire du mouvement d'horlogerie 300.

Selon l'invention, chaque timbre 110a, 110b présente une pierre 1 positionnée en regard du percuteur 211 du marteau 210a, 210b de manière à être frappée par celui-ci.

Préférentiellement, la pierre 1 est positionnée au niveau de la portion proximale 111a, 111b du timbre 110a, 110b, à proximité du porte-timbre 120.

En référence à la figure 3, la pierre 1 est par exemple une pierre taillée présentant une table 3, une couronne 4, un rondiste 5 et une culasse 6. La table 3 forme la surface d'impact recevant le percuteur 211 du marteau 210a, 210b.

Par exemple la table 3 est plane comme représenté à la figure 3.

La table 3 peut également être de forme quelconque, par exemple la table 3 peut être une surface courbe, par exemple de forme sphérique ou encore de forme cylindrique.

Préférentiellement, la forme de la table 3 est choisie pour minimiser l'étendue des surfaces d'impact entre la table 3 et le percuteur 211 du marteau 210a, 210b.

Dans l'exemple représenté, la pierre 1 présente une forme traditionnelle de pierre taillée avec une culasse 6 de forme conique. Toutefois, la pierre 1 peut présenter d'autres formes tant que la table 3 présente une surface d'impact dirigée vers le percuteur 211 configurée pour recevoir le percuteur 211 du marteau 210a, 210b.

Selon une alternative de réalisation, la pierre 1 peut présenter une forme parallélépipédique.

Pour incruster la pierre 1, le timbre 110a, 110b présente une encoche 117, non débouchante, ménagée dans l'épaisseur du timbre 110a, 110b par usinage, par exemple par fraisage, micro-usinage, par ablation laser, et configurée pour recevoir et loger au moins en partie la culasse 6 de la pierre 1.

La géométrie et la forme de l'encoche 117 sont adaptées à la forme de la culasse 6 de la pierre 1 à solidariser.

Préférentiellement, la géométrie et la forme de l'encoche 117 sont conformées pour maximiser les surfaces de contact au niveau de l'interface entre la culasse 6 de la pierre 1 et l'encoche 117 du timbre 110a, 110b.

Préférentiellement, la pierre 1 est maintenue solidaire du timbre 110a, 110b par sertissage. Selon une alternative de réalisation, la pierre 1 peut être solidarisée par collage dans l'encoche 117.

Préférentiellement, la pierre 1 est maintenue solidaire du timbre 110a, 110b par un sertis clos, un sertis à grains ou encore un sertis baguette.

Selon une alternative de réalisation, la pierre 1 est chassée dans l'encoche 117 du timbre 110a, 110b, par exemple par un procédé de chassage par ultrasons.

La table 3 de la pierre 1 fait saillie par rapport à la surface du timbre 110a, 110b qui présente l'encoche 117 de manière à former une surface d'impact pour le percuteur 211 qui est en saillie par rapport à la surface radialement interne 115 du timbre 110a, 110b.

Préférentiellement, la pierre 1 présente une dureté supérieure à 7 Mohs.

Préférentiellement, la pierre 1 est une pierre précieuse, semi-précieuse ou synthétique, par exemple un diamant, un rubis ou un saphir.

Selon une alternative de réalisation, la pierre 1 peut être une pierre en verre métallique.

L'organe résonant 100, ou plus spécifiquement le timbre 110a, 110b peut être réalisé en métal amorphe ou en verre métallique.

L'organe résonant 100, ou plus spécifiquement le timbre 110a, 110b peut être réalisé en or, en platine, en laiton, en titane, en aluminium ou dans un autre matériau ou alliage métallique.

Le verre métallique peut être par exemple à base de zirconium, d'or, de platine, d'or avec du palladium, de platine, d'argent ou d'un autre métal capable de solidifier sous forme amorphe.

Grâce à l'invention, le timbre génère une meilleure vibration et le niveau acoustique perçu est amélioré. Ainsi, grâce à la pierre 1 servant de surface d'impact au percuteur 211 du marteau 210a, 210b, le son généré par la vibration du timbre 110a, 110b présente un niveau acoustique plus élevé avec une augmentation d'au moins 1dB.

Les essais ont été réalisés avec une pierre en diamant sertis par un sertissage clos ont permis un gain de 1,8 dB par rapport à un timbre de même forme et de même matière sans pierre.

L'utilisation d'une pierre 1 comme point d'impact du percuteur 211 permet notamment d'accentuer les modes basses fréquences, ce qui renforce la perception par l'utilisation du son généré par la mise en vibration du timbre.

Les figures 10 et 11 représentent deux spectrogrammes obtenus en impactant un timbre selon l'état de la technique et un timbre selon l'invention. Les essais ont été réalisés avec un même percuteur et avec une matière et une géométrie identiques de timbre.

La figure 10 représente plus particulièrement le spectrogramme de la vibration sonore d'un timbre selon l'état de l'art et la figure 11 représente le spectrogramme de la vibration sonore d'un timbre selon l'invention comportant une pierre au point d'impact du percuteur 211.

Les spectrogrammes illustrent classiquement une vibration sonore en trois dimensions dans lesquelles l'axe des ordonnées représente les différentes fréquences composant la vibration sonore, l'axe des abscisses représente le temps et l'intensité en noir et blanc représente l'intensité ou la puissance des différents modes de la vibration sonore.

On remarque notamment que dans le spectrogramme du timbre selon l'invention les modes des basses fréquences sont favorisés. Par exemple, on remarque que la résonance du mode à 1,6 kHz est doublée par rapport à l'état de l'art et que la résonance du mode à 2,2 kHz est triplée.

Ainsi, l'invention permet à la fois d'augmenter la durée mais aussi la puissance de certains modes de la vibration sonores, ce qui se traduit par une meilleure perception de la vibration du timbre par l'utilisateur.

L'invention concerne également un procédé de fabrication 400 d'un organe résonant 100 selon l'invention. La figure 9 illustre par un diagramme les principales étapes du procédé de fabrication 400.

Le procédé de fabrication 400 comporte une étape de fabrication d'un organe résonant 100 comportant un timbre 110a, 110b solidaire d'un porte-timbre 120. L'organe résonant 100 peut être obtenu par une opération de moulage, de laminage, de découpage de fil, d'estampage d'une plaque d'un matériau métallique, de fraisage, d'usinage par laser, d'électroérosion, de coulage ou de pressage à chaud.

Le procédé de fabrication 400 comporte en outre, de manière successive :
- une étape 410 d'usinage d'une encoche 117 dans la matière du timbre 110a, 110b ; l'usinage est réalisé par exemple par fraisage , micro-usinage, par ablation laser ;
- une étape 420 de positionnement de la pierre 1 dans l'encoche 117, de sorte que la culasse de la pierre 1 soit logée au moins partiellement dans l'encoche 117 ;
- une étape 430 de solidarisation de la pierre 1 dans l'encoche 117 du timbre 110a, 110b pour assurer son maintien.

Préférentiellement, l'étape de solidarisation est réalisée par sertissage de la pierre 1, par exemple par un sertissage clos, un sertissage à grains ou un sertissage baguette.

Toutefois, selon une alternative de réalisation, la pierre 1 peut être collée ou chassée dans l'encoche 117.

Par exemple, la pierre 1 est chassée par ultrasons dans l'encoche 117.

## Revendications

1. Organe résonant (100) d'un mécanisme de sonnerie (200) comportant un timbre (110a, 110b) solidaire d'un porte-timbre (120), **caractérisé en ce que** ledit timbre (110a, 110b) comporte une encoche (117) dans laquelle une pierre (1) est logée et maintenue solidaire, ladite pierre (1) comportant une table (3) présentant une surface d'impact adaptée pour être frappée par un marteau (210a, 210b) du mécanisme de sonnerie (200).

2. Organe résonant (100) d'un mécanisme de sonnerie (200) selon la revendication précédente, **caractérisé en ce que** ladite pierre (1) présente une dureté supérieure à 7 Mohs.

3. Organe résonant (100) d'un mécanisme de sonnerie (200) selon l'une des revendications précédentes, **caractérisé en ce que** ladite pierre (1) est une pierre précieuse, semi-précieuse ou synthétique.

4. Organe résonant (100) d'un mécanisme de sonnerie (200) selon la revendication précédente, **caractérisé en ce que** ladite pierre (1) est un diamant, un rubis, ou un saphir.

5. Organe résonant (100) d'un mécanisme de sonnerie (200) selon l'une des revendications précédentes, **caractérisé en ce que** ladite pierre (1) est solidarisée dans l'encoche (117) par un sertis clos, un sertis à grains ou un sertis baguette.

6. Organe résonant (100) d'un mécanisme de sonnerie (200) selon l'une des revendications 1 à 4, **caractérisé en ce que** ladite pierre (1) est solidarisée dans l'encoche (117) par collage ou chassage.

7. Organe résonant (100) d'un mécanisme de sonnerie (200) selon la revendication précédente, **caractérisé en ce que** ladite pierre (1) est solidarisée dans l'encoche (117) par chassage par ultrasons.

8. Organe résonant (100) d'un mécanisme de sonnerie (200) selon l'une des revendications précédentes, **caractérisé en ce que** ladite pierre (1) présente une culasse (6), un rondiste (5), ladite culasse (6) étant au moins partiellement logée dans l'encoche (117).

9. Organe résonant (100) d'un mécanisme de sonnerie (200) selon l'une des revendications précédentes, **caractérisé en ce que** la table (3) présente une surface d'impact plane ou une surface d'impact courbe.

10. Organe résonant (100) d'un mécanisme de sonnerie (200) selon l'une des revendications précédentes, **caractérisé en ce que** ledit timbre (110a, 110b) présente au moins une partie une forme circulaire.

11. Organe résonant (100) d'un mécanisme de sonnerie (200) selon l'une des revendications précédentes, **caractérisé en ce que** ledit timbre (110a, 110b) présente une section transversale de forme circulaire ou rectangulaire.

12. Organe résonant (100) d'un mécanisme de sonnerie (200) selon l'une des revendications précédentes **caractérisé en ce que** ledit timbre (110a, 110b) est un premier timbre et **en ce que** ledit organe résonant comporte un deuxième timbre (110b, 110a).

13. Organe résonant (100) d'un mécanisme de sonnerie (200) selon la revendication précédente, **caractérisé en ce que** ledit deuxième timbre (110b, 110a) est solidaire dudit porte-timbre (120).

14. Mécanisme de sonnerie (200) comportant un organe résonant (100) selon l'une des revendications précédentes et un marteau (210a, 210b) comportant un percuteur (211) configuré pour venir frapper la surface d'impact de la table (3) de la pierre (1).

15. Mécanisme de sonnerie (200) selon la revendication précédente, **caractérisé en ce que** le percuteur (211) est réalisé dans un acier au carbone ou en carbure de tungstène.

16. Mouvement d'horlogerie (300) comportant un mécanisme de sonnerie (200) selon l'une des revendications 14 à 15.

17. Pièce d'horlogerie (10) comportant un mouvement d'horlogerie (300) selon la revendication précédente.

18. Procédé de fabrication (400) d'un organe résonant (100) comportant un timbre (110a, 110b) solidaire d'un porte-timbre (120) **caractérisé en ce que** le procédé de fabrication (400) comporte :
- une étape (410) d'usinage d'une encoche (117) dans la matière du timbre (110a, 110b) ;
- une étape (420) de positionnement d'une pierre (1) dans ladite encoche (117) ;
- une étape (430) de solidarisation de ladite pierre (1) dans l'encoche (117) du timbre (110a, 110b).

19. Procédé de fabrication (400) d'un organe résonant (100) selon la revendication précédente, **caractérisé en ce que** lors de l'étape (410) d'usinage, l'encoche (117) est usinée par fraisage, micro-usinage ou par ablation laser.

20. Procédé de fabrication (400) d'un organe résonant (100) selon l'une des revendications 18 à 19, **caractérisé en ce que** l'étape (430) de solidarisation de ladite pierre (1) est réalisée par sertissage, par collage ou par chassage.
